# EUROPÄISCHE PATENTSCHRIFT

(11) **EP 3 898 111 B1**
(45) Veröffentlichungstag und Bekanntmachung des Hinweises auf die Patenterteilung: **09.11.2022**
(21) Anmeldenummer: 19808838.7
(22) Anmeldetag: 29.11.2019
(51) Int. Cl.: B25C 1/00

(54) **EINTREIBVORRICHTUNG**
DRIVING DEVICE
DISPOSITIF D'ENFONCEMENT

(30) Priorität: 20.12.2018 EP 18214320
(43) Veröffentlichungstag der Anmeldung: 27.10.2021
(73) Patentinhaber: Hilti Aktiengesellschaft, 9494 Schaan (LI)
(72) Erfinder: SCHMIDT, Dominik, 6820 Frastanz (AT); DANGE, Ajinkya, Hemant, 9492 Eschen (LI)
(74) Vertreter: Hilti Aktiengesellschaft Corporate Intellectual Property
(86) Internationale Anmeldenummer: PCT/EP2019/083016
(87) Internationale Veröffentlichungsnummer: WO 2020/126406

(56) Entgegenhaltungen:
- DE-A1-102011 089 521
- DE-U1- 20 214 489
- US-B1- 7 004 368

## Beschreibung

### Technisches Gebiet

Die Erfindung betrifft eine Vorrichtung zum Eintreiben eines Befestigungselements in einer Eintreibrichtung in einen Untergrund. Eine Vorrichtung nach dem Oberbegriff des Anspruchs 1 ist bereits aus DE 202 14 489 U1 bekannt.

### Stand der Technik

Derartige Vorrichtungen umfassen üblicherweise eine Aufnahme für das Befestigungselement, von welcher aus das Befestigungselement in den Untergrund eingetrieben wird, und ein Magazin für eine Zuführung von Befestigungselementen in einer Transportrichtung zu der Aufnahme. Wird eine derartige Vorrichtung in einer staubreichen Umgebung, beispielsweise auf einer Baustelle eingesetzt, besteht die Gefahr, dass Staub in das Magazin eintritt und die Zuführung der Befestigungselemente zu der Aufnahme beeinträchtigt.

Aus der DE 202 14 489 U1 ist ein Gerät zum Eintreiben von Befestigern bekannt, welches einen motorisch antreibbaren Förderer aufweist, der die Befestiger sequenziell aus einer Zufuhr- in eine Eintreibposition überführt. Eine Einstellvorrichtung mit einem gegenüber dem Förderer beweglichen Anschlag weist ein ortsfest am Förderer gelagertes Gewindeelement auf, dessen Gewinde formschlüssig in den Anschlag eingreift und bei einem Verdrehen den Anschlag relativ zum Förderer bewegt.

Aus der US 7 004 368 B1 ist eine Nagelpistole bekannt, welche ein Nagelmagazin mit einem Magazinboden und einem Magazindeckel aufweist. Ein Führungsrohr mit einer innenliegenden Schraubenfeder ist in einer Führungsnut des Magazinbodens aufgenommen. An dem Magazindeckel ist eine Nagelschubplatte angebracht, welche in einem zwischen dem Magazinboden und dem Magazindeckel ausgebildeten Nagelkanal gleitet. Ein Vorsprung an der Nagelschubplatte ragt in das Führungsrohr und wird von der Schraubenfeder belastet.

Aufgabe der Erfindung ist es, eine Vorrichtung zum Eintreiben eines Befestigungselements in einen Untergrund zur Verfügung zu stellen, bei der ein Transport des Befestigungselements innerhalb der Vorrichtung verbessert ist.

### Darstellung der Erfindung

Die Aufgabe ist gelöst bei einer Vorrichtung zum Eintreiben eines Befestigungselements in einer Eintreibrichtung in einen Untergrund, mit einer Aufnahme für das Befestigungselement, von welcher aus das Befestigungselement in den Untergrund eingetrieben wird, mit einem Magazin für eine Zuführung von Befestigungselementen in einer Transportrichtung zu der Aufnahme, wobei das Magazin auf seiner in die Eintreibrichtung weisenden Seite einen Schlitz aufweist, welcher in der Transportrichtung verläuft, und mit einem Staubabweiser, welcher den Schlitz bedeckt.

Eine vorteilhafte Ausführungsform ist dadurch gekennzeichnet, dass der Staubabweiser eine Bürstendichtung. Bevorzugt umfasst die Bürstendichtung eine Vielzahl von Borsten, welche jeweils in einer Borstenrichtung von dem Magazin abragen, wobei die Transportrichtung und die Borstenrichtung einen spitzen Winkel einschliessen. Besonders bevorzugt ist die Borstenrichtung gegenüber der Eintreibrichtung geneigt.

Eine vorteilhafte Ausführungsform ist dadurch gekennzeichnet, dass die Vorrichtung einen Führungskanal für das Befestigungselement während des Eintreibens in den Untergrund aufweist.

Eine vorteilhafte Ausführungsform ist dadurch gekennzeichnet, dass die Vorrichtung einen Setzkolben umfasst, welcher zur Übertragung von Energie auf das in der Aufnahme angeordnete Befestigungselement von einer Ausgangsstellung, in der der Setzkolben in Ruhe ist, auf die Aufnahme zu antreibbar ist. Bevorzugt umfasst die Vorrichtung eine Antriebseinrichtung zum Antreiben des Setzkolbens auf das Befestigungselement zu, und einen Auslöser, dessen Betätigung das Antreiben des Kolbens auf das Befestigungselement zu auslöst.

Eine vorteilhafte Ausführungsform ist dadurch gekennzeichnet, dass die Vorrichtung eine Anpresseinrichtung zum Abfragen, ob das Arbeitsgerät an einen Untergrund angepresst ist, umfasst, wobei sich die Anpresseinrichtung in einer Anpressstellung befindet, wenn das Arbeitsgerät an einen Untergrund angepresst ist. Bevorzugt lässt die Anpresseinrichtung das Antreiben des Kolbens auf das Befestigungselement zu nur in der Anpressstellung zu.

Eine vorteilhafte Ausführungsform ist dadurch gekennzeichnet, dass die Vorrichtung eine Vorschubeinrichtung zum Transport des Befestigungselements von dem Magazin in die Aufnahme umfasst.

Eine vorteilhafte Ausführungsform ist dadurch gekennzeichnet, dass das Magazin für einen Transport von Befestigungselementen vorgesehen ist, welche sich durch den Schlitz hindurch erstrecken. Bevorzugt überragen die Befestigungselemente den Staubabweiser in der Eintreibrichtung.

### Ausführungsbeispiele

Die Erfindung wird nachstehend anhand von Ausführungsbeispielen unter Bezugnahme auf die Zeichnungen näher erläutert. Es zeigen:
Fig. 1 eine Eintreibvorrichtung in einer Seitenansicht,
Fig. 2 die Eintreibvorrichtung aus Fig. 1 mit geöffnetem Gehäuse,
Fig. 3 einen Ausschnitt einer Eintreibvorrichtung mit einem Staubabweiser,
Fig. 4 schematisch einen Staubabweiser,
Fig. 5 einen weiteren Ausschnitt der Eintreibvorrichtung aus Fig. 3 und eine Schiene,
Fig. 6 einen Ausschnitt einer Eintreibvorrichtung mit einem Staubabweiser und
Fig. 7 schematisch einen Staubabweiser.

Fig. 1 zeigt eine Eintreibvorrichtung 10 zum Eintreiben eines Befestigungselements, beispielsweise eines Nagels oder Bolzens, in einer Eintreibrichtung 740 in einen Untergrund in einer Seitenansicht. Die Eintreibvorrichtung 10 weist ein nicht dargestelltes Energieübertragungselement zur Übertragung von Energie auf das Befestigungselement sowie ein Gehäuse 20 auf, in welchem das Energieübertragungselement und eine ebenfalls nicht dargestellte Antriebseinrichtung zur Beförderung des Energieübertragungselementes aufgenommen sind.

Die Eintreibvorrichtung 10 weist ferner einen Griff 30, ein Magazin 40 und eine den Griff 30 mit dem Magazin 40 verbindende Brücke 50 auf. An der Brücke 50 sind ein Gerüsthaken 60 zur Aufhängung der Eintreibvorrichtung 10 an einem Gerüst oder dergleichen und ein als elektrischer Akku 590 ausgebildeter elektrischer Energiespeicher befestigt. An dem Griff 30 sind ein Abzug 34 sowie ein als Handschalter 35 ausgebildeter Grifffühler angeordnet. Weiterhin weist die Eintreibvorrichtung 10 einen Führungskanal 700 für eine Führung des Befestigungselements, eine Aufnahme 710 (Fig. 2) für das Befestigungselement, von welcher aus das Befestigungselement in den Untergrund eingetrieben wird, und eine Anpresseinrichtung 750 zur Erkennung eines Abstandes der Eintreibvorrichtung 10 von einem nicht dargestellten Untergrund auf. Die Anpresseinrichtung 750 befindet sich in einer Anpressstellung, wenn die Eintreibvorrichtung 10 an einen Untergrund angepresst ist. Nur dann erlaubt sie das Antreiben des Eintreibelements auf das Befestigungselement zu. Ein Ausrichten der Eintreibvorrichtung senkrecht zu einem Untergrund wird durch eine Ausrichthilfe 45 unterstützt.

Das Magazin 40 dient einer Zuführung von Befestigungselementen in einer Transportrichtung 41 zu der Aufnahme 710. Bevorzugt ist dazu eine Vorschubeinrichtung in dem Magazin 40 angeordnet. Das Magazin 40 weist einen in Fig. 1 und 2 nicht sichtbaren, in der Transportrichtung 41 verlaufenden Schlitz auf, welcher von einem als Bürstendichtung ausgebildeten Staubabweiser 720 bedeckt ist. Hierzu umfasst der Staubabweiser 720 eine Vielzahl von Borsten, welche jeweils in einer Borstenrichtung 721 von dem Magazin 40 abragen. Die Transportrichtung 41 und die Borstenrichtung 721 schliessen dabei einen spitzen Winkel ein, die Borstenrichtung 721 ist darüber hinaus gegenüber der Eintreibrichtung 740 geneigt.

Fig. 2 zeigt die Eintreibvorrichtung 10 mit geöffnetem Gehäuse 20. In dem Gehäuse 20 ist eine Antriebseinrichtung 70 zur Beförderung des als Setzkolben ausgebildeten Energieübertragungselementes 730 aufgenommen. Der Setzkolben 730 ist zur Übertragung von Energie auf das in der Aufnahme 710 angeordnete Befestigungselement von einer Ausgangsstellung, in der der Setzkolben 730 in Ruhe ist, auf die Aufnahme 710 zu antreibbar. Die Antriebseinrichtung 70 umfasst einen nicht dargestellten Elektromotor zur Umwandlung von elektrischer Energie aus dem Akku 590 in Drehenergie, eine ein Getriebe 400 umfassende Drehmomentübertragungseinrichtung zur Übertragung eines Drehmomentes des Elektromotors auf einen als Spindeltrieb 300 ausgebildeten Bewegungsumwandler, eine einen Rollenzug 260 umfassende Kraftübertragungseinrichtung zur Übertragung einer Kraft von dem Bewegungsumwandler auf einen als Feder 200 ausgebildeten mechanischen Energiespeicher und zur Übertragung einer Kraft von der Feder 200 auf das Energieübertragungselement.

Eine vorteilhafte Ausführungsform ist dadurch gekennzeichnet, dass das Magazin für einen Transport von Befestigungselementen vorgesehen ist, welche sich durch den Schlitz hindurch erstrecken. Bevorzugt überragen die Befestigungselemente den Staubabweiser in der Eintreibrichtung.

Die Fig. 3, 4 und 5 zeigen einen Ausschnitt einer Eintreibvorrichtung 310 mit einem Staubabweiser 320. Die Eintreibvorrichtung 310 umfasst eine in den Fig. 3, 4 und 5 von einem Führungskanal 315 verdeckte Aufnahme für ein Befestigungselement, von welcher aus das Befestigungselement in einer Eintreibrichtung 330 in einen Untergrund eingetrieben wird. Weiterhin umfasst die Eintreibvorrichtung 310 ein Magazin 340 für eine Zuführung von Befestigungselementen 345 in einer Transportrichtung 350 zu der Aufnahme, wobei das Magazin 340 auf seiner in die Eintreibrichtung 330 weisenden Seite einen Schlitz 360 aufweist, welcher in der Transportrichtung 350 verläuft.

Ausserdem umfasst die Eintreibvorrichtung 310 den Staubabweiser 320, welcher den Schlitz 360 bedeckt. Der Staubabweiser 320 umfasst eine Bürstendichtung mit einer Vielzahl von Borsten 375, welche jeweils in einer Borstenrichtung 380 von dem Magazin 340 abragen. Einerseits schliessen die Transportrichtung 350 und die Borstenrichtung 380 einen spitzen Winkel ein, andererseits ist die Borstenrichtung 380 zusätzlich gegenüber der Eintreibrichtung 310 geneigt. Dadurch sind Reibungskräfte, die möglicherweise während eines Nageltransports in dem Magazin 340 zwischen den Befestigungselementen 345 und den Borsten 375 auftreten, reduziert. In dem gezeigten Beispiel erstrecken sich die Befestigungselemente 345 durch den Schlitz 360 hindurch.

Fig. 5 zeigt die Eintreibvorrichtung 310 im Einsatz in einer Schiene 390, welche mit den Befestigungselementen 345 befestigt wird. Hierzu taucht der Führungskanal 315 in die Schiene 390 ein. Die Borsten 375 weichen dabei aufgrund ihrer Flexibilität der Schiene 390 aus, so dass die Zugänglichkeit der Eintreibvorrichtung 310 durch den Staubabweiser 320 nicht beeinträchtigt ist.

Die Fig. 6 und 7 zeigen einen Ausschnitt einer Eintreibvorrichtung 410 mit einem Staubabweiser 420. Die Eintreibvorrichtung 410 umfasst eine in den Fig. 3, 4 und 5 von einem Führungskanal 415 verdeckte Aufnahme für ein Befestigungselement, von welcher aus das Befestigungselement in einer Eintreibrichtung 430 in einen Untergrund eingetrieben wird. Weiterhin umfasst die Eintreibvorrichtung 410 ein Magazin 440 für eine Zuführung von Befestigungselementen 445 in einer Transportrichtung 450 zu der Aufnahme, wobei das Magazin 440 auf seiner in die Eintreibrichtung 430 weisenden Seite einen Schlitz 460 aufweist, welcher in der Transportrichtung 450 verläuft.

Ausserdem umfasst die Eintreibvorrichtung 410 einen Staubabweiser 470, welcher den Schlitz 460 bedeckt. Der Staubabweiser 470 umfasst eine Bürstendichtung mit einer Vielzahl von Borsten 475, welche jeweils in einer Borstenrichtung 480 von dem Magazin 440 abragen. Einerseits schliessen die Transportrichtung 450 und die Borstenrichtung 480 einen spitzen Winkel ein, andererseits ist die Borstenrichtung 480 zusätzlich gegenüber der Eintreibrichtung 410 geneigt. Dadurch sind Reibungskräfte, die möglicherweise während eines Nageltransports in dem Magazin 440 zwischen den Befestigungselementen 445 und den Borsten 475 auftreten reduziert. In dem gezeigten Beispiel erstrecken sich die Befestigungselemente 445 durch den Schlitz 460 und zwischen zwei Borstenreihen des Staubabweisers 420 hindurch, weil die Befestigungselemente 445 den Staubabweiser 420 in der Eintreibrichtung 430 überragen.

Vorstehend wurde die Erfindung anhand mehrerer Ausführungsbeispiele einer Eintreibvorrichtung erläutert. Die beschriebenen Merkmale sind dabei von jedem Ausführungsbeispiel auf alle anderen Ausführungsbeispiele einzeln oder in Kombination übertragbar, so lange sie sich nicht widersprechen. Es wird darauf hingewiesen, dass die erfindungsgemässe Vorrichtung auf für andere Zwecke einsetzbar ist.

## Patentansprüche

1. Vorrichtung zum Eintreiben eines Befestigungselements in einer Eintreibrichtung in einen Untergrund, mit einer Aufnahme (710) für das Befestigungselement, von welcher aus das Befestigungselement in den Untergrund eingetrieben wird, mit einem Magazin (40) für eine Zuführung von Befestigungselementen in einer Transportrichtung zu der Aufnahme (710), wobei das Magazin (40) auf seiner in die Eintreibrichtung weisenden Seite einen Schlitz (360) aufweist, welcher in der Transportrichtung verläuft, **dadurch gekennzeichnet, dass** das Magazin (40) einen Staubabweiser (720) aufweist, welcher den Schlitz (360) bedeckt.

2. Vorrichtung nach Anspruch 1, wobei der Staubabweiser (720) eine Bürstendichtung umfasst.

3. Vorrichtung nach Anspruch 2, wobei die Bürstendichtung eine Vielzahl von Borsten (375) umfasst, welche jeweils in einer Borstenrichtung von dem Magazin (40) abragen, und wobei die Transportrichtung und die Borstenrichtung einen spitzen Winkel einschliessen.

4. Vorrichtung nach Anspruch 3, wobei die Borstenrichtung gegenüber der Eintreibrichtung geneigt ist.

5. Vorrichtung nach einem der vorhergehenden Ansprüche, weiterhin aufweisend einen Führungskanal (315) für das Befestigungselement während des Eintreibens in den Untergrund.

6. Vorrichtung nach einem der vorhergehenden Ansprüche, mit einem Setzkolben (730), welcher zur Übertragung von Energie auf das in der Aufnahme (710) angeordnete Befestigungselement von einer Ausgangsstellung, in der der Setzkolben (730) in Ruhe ist, auf das Befestigungselement zu antreibbar ist.

7. Vorrichtung nach Anspruch 6, umfassend eine Antriebseinrichtung zum Antreiben des Setzkolbens (730) auf das Befestigungselement zu, und einen Auslöser, dessen Betätigung das Antreiben des Kolbens (730) auf das Befestigungselement zu auslöst.

8. Vorrichtung nach einem der vorhergehenden Ansprüche, umfassend eine Anpresseinrichtung (750) zum Abfragen, ob das Arbeitsgerät an einen Untergrund angepresst ist, wobei sich die Anpresseinrichtung (750) in einer Anpressstellung befindet, wenn das Arbeitsgerät an einen Untergrund angepresst ist.

9. Vorrichtung nach Anspruch 8, wobei die Anpresseinrichtung (750) das Antreiben des Kolbens (730) auf das Befestigungselement zu nur in der Anpressstellung zulässt.

10. Vorrichtung nach einem der vorhergehenden Ansprüche, umfassend eine Vorschubeinrichtung (730) zum Transport des Befestigungselements von dem Magazin (40) in die Aufnahme (710).

11. Vorrichtung nach einem der vorhergehenden Ansprüche, wobei das Magazin (40) für einen Transport von Befestigungselementen vorgesehen ist, welche sich durch den Schlitz (360) hindurch erstrecken.

12. Vorrichtung nach Anspruch 11, wobei die Befestigungselemente den Staubabweiser (720) in der Eintreibrichtung überragen.

## Claims

1. Device for driving a fixing element into a substrate in a driving direction, having a receptacle (710) for the fixing element, from which the fixing element is driven into the substrate, having a magazine (40) for feeding fixing elements to the receptacle (710) in a transport direction, wherein the magazine (40) has a slot (360) which extends in the transport direction on its side pointing in the driving direction,
**characterized in that** the magazine (40) has a dust deflector (720), which covers the slot (360).

2. Device according to Claim 1, wherein the dust deflector (720) comprises a brush seal.

3. Device according to Claim 2, wherein the brush seal comprises a multiplicity of bristles (375), which each protrude from the magazine (40) in a bristle direction, and wherein the transport direction and the bristle direction enclose an acute angle.

4. Device according to Claim 3, wherein the bristle direction is inclined with respect to the driving direction.

5. Device according to one of the preceding claims, further having a guide channel (315) for the fixing element while it is driven into the substrate.

6. Device according to one of the preceding claims, having a setting piston (730) which, to transfer energy to the fixing element arranged in the receptacle (710), can be driven from an initial position, in which the setting piston (730) is at rest, onto the fixing element.

7. Device according to Claim 6, comprising a drive device for driving the setting piston (730) onto the fixing element, and a trigger, the actuation of which triggers the driving of the piston (730) onto the fixing element.

8. Device according to one of the preceding claims, comprising a pressing device (750) for interrogating whether the tool is pressed against a substrate, wherein the pressing device (750) is in a pressing position when the tool is pressed against a substrate.

9. Device according to Claim 8, wherein the pressing device (750) permits the piston (730) to be driven to the fixing element only in the pressing position.

10. Device according to one of the preceding claims, comprising a feed device (730) for transporting the fixing element from the magazine (40) into the receptacle (710).

11. Device according to one of the preceding claims, wherein the magazine (40) is provided for transport of fixing elements which extend through the slot (360).

12. Device according to Claim 11, wherein the fixing elements protrude beyond the dust deflector (720) in the driving direction.

## Revendications

1. Dispositif pour enfoncer un élément de fixation dans une direction d'enfoncement dans un substrat, avec un logement (710) pour l'élément de fixation, à partir duquel l'élément de fixation est enfoncé dans le substrat, avec un magasin (40) pour une amenée d'éléments de fixation dans une direction de transport vers le logement (710), le magasin (40) présentant, sur son côté orienté dans la direction d'enfoncement, une fente (360) qui s'étend dans la direction de transport, **caractérisé en ce que** le magasin (40) présente un déflecteur de poussière (720), qui recouvre la fente (360).

2. Dispositif selon la revendication 1, dans lequel le déflecteur de poussière (720) comprend un joint d'étanchéité à brosse.

3. Dispositif selon la revendication 2, dans lequel le joint d'étanchéité à brosse comprend une pluralité de poils (375), qui font chacun saillie depuis le magasin (40) dans une direction des poils, et dans lequel la direction de transport et la direction des poils forment un angle aigu.

4. Dispositif selon la revendication 3, dans lequel la direction des poils est inclinée par rapport à la direction d'enfoncement.

5. Dispositif selon l'une quelconque des revendications précédentes, présentant en outre un canal de guidage (315) pour l'élément de fixation pendant l'enfoncement dans le substrat.

6. Dispositif selon l'une quelconque des revendications précédentes, avec un piston de pose (730) qui peut être entraîné vers l'élément de fixation à partir d'une position initiale dans laquelle le piston de pose (730) est au repos, afin de transmettre de l'énergie à l'élément de fixation agencé dans le logement (710).

7. Dispositif selon la revendication 6, comprenant un appareil d'entraînement pour entraîner le piston de pose (730) vers l'élément de fixation, et un déclencheur dont l'actionnement déclenche l'entraînement du piston (730) vers l'élément de fixation.

8. Dispositif selon l'une quelconque des revendications précédentes, comprenant un appareil de pression (750) pour détecter si l'appareil de travail est pressé contre un substrat, l'appareil de pression (750) se trouvant dans une position de pression lorsque l'appareil de travail est pressé contre un substrat.

9. Dispositif selon la revendication 8, dans lequel l'appareil de pression (750) permet l'entraînement du piston (730) vers l'élément de fixation uniquement dans la position de pression.

10. Dispositif selon l'une quelconque des revendications précédentes, comprenant un appareil d'avancement (730) pour transporter l'élément de fixation du magasin (40) dans le logement (710).

11. Dispositif selon l'une quelconque des revendications précédentes, dans lequel le magasin (40) est prévu pour un transport d'éléments de fixation qui s'étendent à travers la fente (360).

12. Dispositif selon la revendication 11, dans lequel les éléments de fixation dépassent le déflecteur de poussière (720) dans la direction d'enfoncement.
